# EUROPÄISCHE PATENTSCHRIFT

(11) **EP 1 592 887 B1**
(45) Veröffentlichungstag und Bekanntmachung des Hinweises auf die Patenterteilung: **28.02.2007**
(21) Anmeldenummer: 03773421.7
(22) Anmeldetag: 04.12.2003
(51) Int. Cl.: F04B 1/04, F04B 53/04

(54) **HOCHDRUCKPUMPE**
HIGH PRESSURE PUMP
POMPE HAUTE PRESSION

(30) Priorität: 11.02.2003 CH 202032003
(43) Veröffentlichungstag der Anmeldung: 09.11.2005
(62) Teilanmeldung aus: 06026525.3
(73) Patentinhaber: Ganser-Hydromag AG, 6315 Oberägeri (CH)
(72) Erfinder: GANSER, Marco, CH-6315 Oberägeri (CH)
(74) Vertreter: Schaad, Balass, Menzl & Partner AG
(86) Internationale Anmeldenummer: PCT/CH2003/000802
(87) Internationale Veröffentlichungsnummer: WO 2004/072477

(56) Entgegenhaltungen:
- DE-A- 10 213 625
- DE-A- 19 705 205
- DE-A- 19 756 727
- US-B1- 6 183 212

## Beschreibung

Die Erfindung betrifft eine Hochdruckpumpe gemäss Oberbegriff des Anspruches 1, die insbesondere für den Einsatz in einem Kraftstoffeinspritzsystem für Verbrennungsmotoren geeignet ist.

In der DE-A-197 05 205 und der entsprechenden US-A-6,077,056 ist eine gattungsgemässe-Hochdruckpumpe für eine Kraftstoffeinspritzvorrichtung für Verbrennungsmotoren beschrieben, bei der der Kolben einer Kolbenpumpeneinheit durch einen Exzenterantrieb harmonisch angetrieben wird. Der Kolben trägt an seinem dem Arbeitsraum der Kolbenpumpeneinheit abgekehrten Ende einen Gleitschuh, der mit einer Gleitfläche an einer Gleitlagerfläche eines Hubringes anliegt. Der Hubring ist drehbar auf einem Exzenterzapfen einer Antriebswelle gelagert und wird umlaufend, jedoch nicht rotierend angetrieben. Die Antriebswelle, der Exzenterzapfen, der Hubring und der Gleitschuh sind in einem Niederdruckraum untergebracht, der als Zuführraum für das zu fördernde Medium, d.h. Kraftstoff, dient. Im Gleitschuh ist ein Entlastungsraum ausgebildet, der zur Gleitlagerfläche hin offen ist und über einen Durchlass, der sich in Längsrichtung des Pumpenkolbens erstreckt, mit dem Arbeitsraum in direkter hydraulischer Verbindung steht. Der Entlastungsraum ist demzufolge mit dem zu fördernden Kraftstoff gefüllt.

Beim Förderhub der Kolbenpumpeneinheit wird der Kolben bzw. der an diesem befestigte Gleitschuh durch den im Arbeitsraum wirkenden Druck gegen den Hubring gedrückt. Gleichzeitig erfolgt auch eine Druckerhöhung im mit dem Arbeitsraum verbundenen Entlastungsraum, wodurch die auf den Gleitschuh wirkende, vom Hubring weg gerichtete Kraft erhöht wird. Damit wird eine Entlastung des Gleitlagers zwischen dem Gleitschuh und dem Hubring erzielt. Diese hydrostatische Entlastung des Gleitlagers führt zu einer Verminderung der Reibung zwischen der Gleitfläche am Gleitschuh und der Gleitlagerfläche am Hubring.

Die Schmierung des Gleitlagers zwischen dem Gleitschuh und dem Hubring erfolgt durch den Kraftstoff im Entlastungsraum. Das Lager zwischen dem Exzenterzapfen und dem Hubring wird durch den sich im Niederdruckraum befindenden Kraftstoff geschmiert. Kraftstoff hat aber bekanntlich schlechte Schmiereigenschaften und kann daher nur eine beschränkte Schmierwirkung entfalten.

Der vorliegenden Erfindung liegt nun die Aufgabe zugrunde, eine Hochdruckpumpe der eingangs genannten Art für sehr hohe Förderdrücke und grosse Fördermengen zu schaffen, deren Herstellungskosten möglichst gering sind und die hohe Anforderungen an die Betriebssicherheit und an die Lebensdauer zu erfüllen vermag.

Diese Aufgabe wird mit einer Hochdruckpumpe mit den Merkmalen des Anspruches 1 gelöst.

Durch das im Durchlass im Kolben angeordnete Druckübertragungselement wird der Entlastungsraum vom Arbeitsraum abgetrennt. Damit wird auch das zu fördernde Medium, das z.B. Kraftstoff ist, vom Medium im Entlastungsraum getrennt. Man ist somit nicht mehr darauf beschränkt, für die Druckentlastung und das Schmieren des Gleitlagers zwischen dem Hubring und dem Kolben das zu fördernde Medium zu verwenden. Vielmehr kann ein für diese Aufgaben viel geeigneteres Medium gewählt werden, d.h. ein solches mit ausgezeichneten Schmiereigenschaften, z.B. Schmieröl. Mit der erheblich verbesserten Schmierung dieses Gleitlagers und auch des Lagers zwischen dem Hubring und dem Kurbelantrieb wird die Gefahr eines Anfressens dieser Lager auch bei grosser Belastung stark vermindert, was wiederum zu einer erhöhten Betriebssicherheit und einer langen Lebensdauer beiträgt.

Da das Druckübertragungselement auf der einen Seite vom zu fördernden Medium beaufschlagt und in Richtung der Druckbeaufschlagung verstellbar ist, wird der Druck im Arbeitsraum auf das Medium im Entlastungsraum übertragen, d.h. bei steigendem Druck im Arbeitsraum steigt auch der Druck im Entlastungsraum. Damit wird eine mit grösser werdendem Förderdruck zunehmende Entlastung des Gleitlagers zwischen Hubring und Kolben erzielt, wie das aus dem vorstehend genannten Stand der Technik bekannt ist. Diese Entlastung des Gleitlagers erlaubt nicht nur höhere Förderdrücke, sondern ermöglicht auch eine Vergrösserung der Kolbenfläche und damit eine Erhöhung der Fördermenge, ohne dass hiezu zwingend die Anzahl der Kolbenpumpeneinheiten vergrössert werden muss. Dies wirkt sich günstig auf die Herstellungskosten aus.

Bevorzugte Weiterausgestaltungen der erfindungsgemässen Hochdruckpumpe bilden Gegenstand der abhängigen Ansprüche.

Im Folgenden werden anhand der Zeichnungen Ausführungsbeispiele des Erfindungsgegenstandes näher erläutert. Es zeigen rein schematisch:
- Fig. 1: in einem Längsschnitt eine erste Ausführungsform einer Hochdruckpumpe mit zwei Kolbenpumpeneinheiten,
- Fig. 2 und 3: in einer der Fig. 1 entsprechenden Darstellung und in vergrössertem Massstab die eine der beiden Kolbenpumpeneinheiten mit dem Pumpenkolben in verschiedenen Arbeitsstellungen,
- Fig. 4: einen Schnitt entlang der Linie A-A in Fig. 3, und
- Fig. 5: in einer der Fig. 2 entsprechenden Darstellung eine zweite Ausführungsform einer Hochdruckpumpe.

Die in den Fig. 1 - 4 gezeigte Hochdruckförderpumpe 1, die für den Einsatz in einem Kraftstoffeinspritzsystem für Verbrennungsmotoren bestimmt ist, weist zwei einander diametral gegenüberliegende Kolbenpumpeneinheiten 2, 2' (Plungerpumpeneinheiten) auf, die konstruktiv gleich ausgebildet sind und im Gegentakt arbeiten. Jede Kolbenpumpeneinheit 2, 2' weist einen Gehäuseblock 3 auf, der fest mit einem Pumpengehäuse 4 verbunden ist und in den Innenraum 5 dieses Pumpengehäuses 4 hineinragt. Jede Kolbenpumpeneinheit 2, 2' weist einen Kolben 6 (Plunger) auf, der mit einer engen Gleitpassung in einer Zylinderbohrung 7 im Gehäuseblock 3 linear beweglich geführt ist. Der Kolben 6 begrenzt mit einer Stirnfläche 6a einen Arbeitsraum 8 und erweitert sich an seinem gegenüberliegenden Ende zu einem Fussteil 9. Dieser Fussteil 9 weist eine ebene Gleitfläche 10 auf, die auf einer Gleitlagerfläche 11 aufliegt, die an einem Hubring 12 vorgesehen ist. Dieser Hubring 12 ist beiden Kolbenpumpeneinheiten 2, 2' gemeinsam. Zum harmonischen Antreiben der Kolben 6 der beiden Kolbenpumpeneinheiten 2, 2' ist ein Kurbelantrieb 13 vorgesehen, der eine gestrichelt dargestellte Antriebswelle 14 und ein fest mit dieser verbundenes Exzenterelement 15 aufweist. Die Antriebswelle 14 wird um ihre Drehachse 14a (Fig. 1) umlaufend angetrieben. Der Hubring 12 sitzt drehbar, jedoch nicht mitrotierend auf dem Exzenterelement 15. Das Exzenterelement 15 ist mit einer Exzentrizität e (Fig. 1) gegenüber der Drehachse 14a der Antriebswelle 14 angeordnet. Beim Drehen der Antriebswelle 14 wird der Hubring 12 einerseits parallel zu den Gleitlagerflächen 11 und andererseits rechtwinklig zur Drehachse 14a der Antriebswelle 14 bewegt, und zwar in jeder Richtung um den Betrag 2e. Der Hubring 12 wird somit im Betrieb gegenüber dem Fussteil 9 der Kolben 6 hin und her verschoben. Die Kolben 6 der Kolbenpumpeneinheiten 2, 2' führen einen Hub aus, der ebenfalls 2e, also das Doppelte der Exzentrizität e, beträgt.

Auf dem Fussteil 9 des Kolbens 6 sitzt ein Lagerring 16, der als Widerlager für eine Druckfeder 17 dient, die sich am anderen Ende am Gehäuseblock 3 abstützt. Die Druckfeder 17 hält den zugeordneten Kolben 6 in ständiger Anlage am Hubring 12.

Im Gehäuseblock 3 ist eine Einlassleitung 18 ausgebildet, die über ein druckgesteuertes Einlassventil 19 mit dem Arbeitsraum 8 in Verbindung steht (Fig. 1). Die Einlassleitung 18 ist an eine nicht dargestellte Zuführleitung angeschlossen, die mit einem Flüssigkeitsreservoir, d.h. im vorliegenden Fall mit einem Kraftstofftank, verbunden ist, beispielsweise über eine Vorförderpumpe. Im Gehäuseblock 3 ist weiter eine Auslassleitung 20 vorhanden, die über ein druckgesteuertes Auslassventil 21 mit dem Arbeitsraum 8 verbunden ist (Fig. 1). Die Auslassleitung 20 ist mit einem Hochdruckraum, z.B. dem Common-Rail eines Kraftstoffeinspritzsystems, verbunden.

Im Bereich der Gleitfläche 10 ist im Fussteil 9 des Kolbens 6 ein Entlastungsraum 22 ausgebildet, der zur Gleitlagerfläche 11 hin offen ist. In Längsrichtung des Kolbens 6 erstreckt sich ein durchgehender, koaxialer Durchlass 23, der einerseits zum Arbeitsraum 8 und andererseits zum Entlastungsraum 22 hin offen ist (der Durchlass 23 könnte auch desachsiert sein). Zu diesem Durchlass 23, dessen Durchmesser sich ändert, gehört eine Längsbohrung 24, in der verschiebbar ein Steuerkolben 25 mit einer engen Gleitpassung geführt ist, der als Druckübertragungselement dient. Der Steuerkolben 25 liegt auf einer Druckfeder 26 auf, die sich am anderen Ende auf einem Federring 27 (Fig. 2) abstützt, der im Kolben 6 gehalten ist.

Im Gehäuseblock 3 ist eine Ringnut 28 ausgebildet, die sich um den Kolben 6 herum erstreckt und zur Zylinderbohrung 7 hin offen ist. Im Kolben 6 ist eine Querbohrung 29 vorhanden, die den Kolben 6 durchsetzt und die an beiden Enden mit der Ringnut 28 in Verbindung steht. An die Ringnut 28 ist eine Abflussleitung 30 angeschlossen, die im Gehäuseblock 3 verläuft und die mit einer nicht gezeigten Rückflussleitung verbunden ist, die zu einem Sammelreservoir, das der Kraftstofftank sein kann, führt. In der Ringnut 28 sammelt sich auf noch zu beschreibende Weise Leckflüssigkeit, die über die Abflussleitung 30 zurückgeführt wird.

Das Exzenterelement 15 ist mit einer Schmiernut 31 versehen, die sich entlang eines Teils des Umfangs erstreckt und zum Hubring 12 hin offen ist. Die Schmiernut 31 ist über eine radiale Bohrung 32 im Exzenterelement 15 mit einem Zuführkanal 33 verbunden, der sich in Richtung der Drehachse 14a der Antriebswelle 14 erstreckt und die über eine nicht gezeigte Schmiermittelpumpe mit einem Schmiermittelreservoir in Verbindung steht. Über diesen Zuführkanal 33 wird ein Schmiermittel, vorzugsweise Schmieröl, mit einem Druck von z.B. 2 - 6 bar zugeführt. Im Hubring 12 sind zwei Verbindungskanäle 34, 35 ausgebildet, von denen jeder von der Innenfläche 12a des Hubringes 12 zu einer der Gleitlagerflächen 11 führt. Die Schmiernut 31, die dauernd mit dem Zuführkanal 33 verbunden ist, steht jedoch nur bei gewissen Drehlagen des Exzenterelementes 15 mit einem Verbindungskanal 34, 35 in Verbindung, wie das aus den Fig. 1 - 3 ersichtlich ist.

Anhand der Fig. 1 - 4 wird nun die Funktionsweise der Hochdruckpumpe 1 näher beschrieben.

Die Figur 1 zeigt diejenige Drehlage des Exzenterelementes 15, in der sich der Kolben 6 der einen, in den Figuren oberen Kolbenpumpeneinheit 2 in der unteren Endlage, d.h. also am Ende des Saughubes befindet. Der Kolben 6 der anderen, unteren Kolbenpumpeneinheit 2' hat das Ende des Förderhubes und damit seine obere Endlage erreicht. Die Verbindungskanäle 34, 35 stehen weder in Verbindung mit der Schmiernut 31 noch mit dem zugeordneten Entlastungsraum 22.

Ausgehend von dieser Ausgangslage wird nachfolgend nur noch die Arbeitsweise der oberen Kolbenpumpeneinheit 2 beschrieben. Die Arbeitsweise der anderen, unteren Kolbenpumpeneinheit 2' ist gegengleich.

Dreht sich die Antriebswelle 14 im Gegenuhrzeigersinn, so beginnt für den Kolben 6 der oberen Kolbenpumpeneinheit 2 der Förderhub, d.h. der Kolben 6 wird in Richtung des Pfeiles A (Fig. 2) nach oben verschoben. Während dieses Förderhubes ist das Einlassventil 19 geschlossen, was zu Beginn des Förderhubes auch für das Auslassventil 21 zutrifft. Der Druck im Arbeitsraum 8 steigt an. Der Steuerkolben 25, der an seiner dem Arbeitsraum 8 zugekehrten Stirnfläche vom Druck der Flüssigkeit im Arbeitsraum 8 beaufschlagt wird, wird gegen die Wirkung der Druckfeder 26 nach abwärts in Richtung des Pfeiles D in Fig. 2 bewegt. Das hat zur Folge, dass sich der Druck des Schmiermittels, das sich im Entlastungsraum 22 und im unterhalb des Steuerkolbens 25 liegenden Bereich des Durchlasses 23 befindet, erhöht. Dadurch wird auf den Kolben 6 eine Kraft ausgeübt, die vom Hubring 12 weggerichtet ist und die der Kraft entgegenwirkt, die die Flüssigkeit im Arbeitsraum 8 auf den Kolben 6 ausübt. Auf diese Weise wird eine hydrostatische Entlastung des durch die Gleitfläche 10 am Fussteil 9 und die Gleitlagerfläche 11 am Hubring 12 gebildeten Gleitlagers erzielt, wie das in der bereits erwähnten DE-A-197 05 205 und der entsprechenden US-A-6,077,056 beschrieben ist. Eine optimale Entlastungswirkung wird dann erzielt, wenn der Durchmesser DA des Entlastungsraumes 22 geringfügig kleiner ist als der Durchmesser DP der Stirnfläche 6a des Kolbens 6, die dem Arbeitsraum 8 zugekehrt ist (siehe Fig. 2).

In der Fig. 2 ist die Situation nach einer Drehung der Antriebswelle 14 um 90° dargestellt. Der Kolben 6 hat seine Mittelstellung während des Förderhubes erreicht. Zwischen der Schmiernut 31 und dem Entlastungsraum 22 der oberen Kolbenpumpeneinheit 2 besteht keine Verbindung. Demgegenüber ist bei der unteren, nicht gezeigten Kolbenpumpeneinheit 2' der Entlastungsraum 22 mit der Schmiernut 31 verbunden. Nach der in Fig. 2 dargestellten Drehung der Antriebswelle 14 um 90° nimmt der Hubring 12 seine rechte Endstellung ein, die in der Fig. 4 gestrichelt dargestellt und mit 12' bezeichnet ist.

Sobald der Druck im Arbeitsraum 8 im Zuge des Förderhubes des Kolbens 6 einen Wert erreicht, der grösser ist als die Schliesskraft des Auslassventils 21, so wird dieses geöffnet und die Flüssigkeit aus dem Arbeitsraum 8 in die Auslassleitung 20 und dann in den Hochdruckraum ausgestossen.

Nach einer Drehung der Antriebswelle 14 aus der in Fig. 1 gezeigten Lage um 180° ist der Förderhub des Kolbens 6 beendet. Der Kolben 6 wird nun in umgekehrter Richtung, d.h. in Richtung des Pfeiles B (Fig. 3) für den Saughub nach unten bewegt. Während dieses Saughubes bleibt das Auslassventil 21 geschlossen. Bei der Abwärtsbewegung des Kolbens 6 in Richtung des Pfeiles B entsteht im Arbeitsraum 8 ein Unterdruck, der zur Folge hat, dass das Einlassventil 19 öffnet und Flüssigkeit in den Arbeitsraum 8 einströmen lässt. Der im Entlastungsraum 22 und dem Bereich des Durchlasses 23 unterhalb des Steuerkolbens 28 herrschende Druck zusammen mit der Druckfeder 26 bewirken ein Verschieben des Steuerkolbens 25 in Richtung des Pfeiles E (Fig. 3) nach oben. In der Fig. 3 ist die Situation nach einer Drehung der Antriebswelle 14 um nun insgesamt 270° dargestellt. Der Kolben 6 hat seine Mittelstellung während des Saughubes erreicht. Der Hubring 12 nimmt nun seine linke Endstellung ein, die in Fig. 4 mit ausgezogenen Linien dargestellt ist. Diese Fig. 4 lässt erkennen, dass der Hubring 12 in Richtung der Gleitlagerfläche 11 einen Gesamthub C ausführt, der gleich 2e, also der zweifachen Exzentrizität e, ist. In dieser in den Fig. 3 und 4 gezeigten linken Endstellung des Hubringes 12 steht nun der Verbindungskanal 34 im Hubring 12 mit dem Entlastungsraum 22 und der Schmiernut 31 in Verbindung. Dies bedeutet, dass über den Zuführkanal 33, die radiale Bohrung 32, die Schmiernut 31 und den Verbindungskanal 34 Drucköl in den Entlastungsraum 22 gelangen kann. Auf diese Weise wird Schmiermittel ersetzt, das während dem Förderhub durch Leckage entlang der Gleitlagerfläche 11 und entlang der Aussenfläche des Steuerkolbens 25 verloren gegangen ist.

Nach einer Drehung der Antriebswelle 14 um insgesamt 360° befindet sich der Kolben 6 am Ende des Saughubes und nimmt wieder die in der Fig. 1 dargestellte untere Endstellung ein. Der beschriebene Arbeitszyklus beginnt von vorn.

Obwohl der Kolben 6 mit einer engen Gleitpassung in der Zylinderbohrung 7 geführt ist, kann durch den Spalt zwischen dem Kolben 6 und der Wand der Zylinderbohrung 7 einerseits Flüssigkeit, d.h. Kraftstoff, aus dem Arbeitsraum 8 und andererseits Schmiermittel, d.h. Schmieröl, aus dem Innenraum 5 des Pumpengehäuses 4 hindurchtreten. Diese Leckflüssigkeit wird als Flüssigkeit-Schmiermittel-Gemisch, d.h. als Kraftstoff-Schmieröl-Gemisch, in der Ringnut 28 gesammelt.

Ausserdem ist es möglich, dass Flüssigkeit (Kraftstoff) aus dem Arbeitsraum 8 über den oberen Abschnitt des Durchlasses 23 und durch den sehr kleinen Spalt zwischen dem Steuerkolben 25 und der Wand der Längsbohrung 24 hindurchtreten kann. Diese Leckflüssigkeit gelangt über die Querbohrung 29 im Kolben 6 ebenfalls in die Ringnut 28. Im weiteren kann Schmiermittel (Schmieröl) aus dem Entlastungsraum 22 durch den engen Spalt zwischen dem Steuerkolben 25 und der Wand der Längsbohrung - 24 hindurchtreten. Dieses Leckschmiermittel gelangt über die Querbohrung 29 ebenfalls in die Ringnut 28.

Das Gemisch aus Flüssigkeit (Kraftstoff und Schmiermittel (Schmieröl)) in der Ringnut 28 wird über die Abflussleitung 30 weggeführt und z.B. in das Flüssigkeitsreservoir, d.h. den Kraftstofftank, zurückgeführt.

Anhand der Fig. 3 und 4 wird nachfolgend eine Variante zur in den Fig. 1 und 2 gezeigten Ausführungsform beschrieben, bei der im Fussteil 9 des Kolbens 6 im Bereich der Gleitfläche 10 zusätzlich eine Ringnut 36 ausgebildet ist, die zum Entlastungsraum 22 koaxial angeordnet und zur Gleitlagerfläche 11 hin offen ist. Diese Ringnut 36 steht mit einer im Hubring 12 ausgebildeten, zur Gleitfläche 10 hin offenen Längsnut 37 in Verbindung. Diese Längsnut 37 ist gegenüber der Schnittebene von Fig. 3 (die senkrecht zur Drehachse 14a und in der Mitte des Hubringes 12 verläuft) in Richtung der Drehachse 14a der Antriebswelle 14 versetzt und mündet an beiden Enden in den Innenraum 5 des Pumpengehäuses 4 (Fig. 4). Die in diese Ringnut 36 eintretende Leckflüssigkeit (Schmieröl) wird über die Längsnut 37 in den Innenraum 5 zurückgeführt.

Durch das Vorsehen der Ringnut 36 wird die Druckverteilung entlang der Gleitfläche 10 bzw. der Gleitlagerfläche 11 vom Entlastungsraum 22 in radialer Richtung gegen aussen verändert, was einen günstigen Einfluss auf die Menge der Leckageflüssigkeit hat.

Die in der Fig. 5 gezeigte zweite Ausführungsform einer Hochdruckpumpe 1' unterscheidet sich von der ersten Ausführungsform gemäss den Fig. 1 - 4 durch eine andere Ausgestaltung des im Kolben 6 angeordneten Druckübertragungselementes. In dieser Fig. 5, die von der Darstellung her der Fig. 2 entspricht, sind für Teile, die bei beiden Ausführungsformen gleich sind, dieselben Bezugszeichen verwendet wie in den Fig. 1 - 4.

Bei dieser zweiten Ausführungsform gemäss Fig. 5 besteht der Kolben 6 aus einem in der Zylinderbohrung 7 geführten Kolbenelement 38 und einem Ring 39, der am dem Arbeitsraum 8 abgekehrten Ende des Kolbenelementes 38 mit diesem fest verbunden ist, z.B. durch Aufpressen oder Aufschrumpfen. Der Ring 39 liegt mit einer Gleitfläche 10 an der Gleitlagerfläche 11 am Hubring 12 an und weist einen Flansch 40 auf, auf dem sich die Druckfeder 17 abstützt. Diese Druckfeder 17 sorgt - wie anhand der Fig. 1 - 3 beschrieben - dafür, dass der Ring 39 in Berührung mit dem Hubring 12 bleibt. Am Ring 39 ist die Gleitfläche 10 ausgebildet. Der Flansch 40 könnte auch als separater Teil ausgebildet sein, analog dem Lagerring 16 von Fig. 2.

Zwischen dem Ring 39 und dem Kolbenelement 38 ist eine elastisch auslenkbare Membran 41 angeordnet, die entlang ihres Randbereiches zwischen dem Ring 39 und dem Kolbenelement 38 dichtend festgeklemmt ist. Diese als Druckübertragungselement dienende Membran 41 überspannt den durch die innere Ringwand 39a begrenzten Entlastungsraum 22 und trennt diesen Entlastungsraum 22 von einer im Kolbenelement 38 ausgebildeten Kammer 42. In diese Kammer 42 mündet eine Längsbohrung 43, die sich in Richtung der Längsachse des Kolbenelementes 38 erstreckt und über die die Kammer 42 mit dem Arbeitsraum 8 in Verbindung steht. Die Längsbohrung 43 und die Kammer 42 bilden den Durchlass 23. Die Kammer 42 ist mit der zu fördernden Flüssigkeit, d.h. mit Kraftstoff, gefüllt.

Der Druck in der Kammer 42 ändert sich gleichsinnig mit dem Druck im Arbeitsraum 8. Bei steigendem Druck in der Kammer 42 wird die Membran 41 in Richtung der Druckbeaufschlagung nach unten, d.h. zur Gleitlagerfläche 11 hin, ausgelenkt. Das führt zu einer Druckerhöhung im Schmiermittel enthaltenden Entlastungsraum 22 und damit zu einer hydrostatischen Druckentlastung, wie das anhand der Fig. 1 - 4 bereits beschrieben wurde. Da die Drücke auf beiden Seiten der Membran 41 praktisch gleich sind, ist die Beanspruchung der Membran 41 gering. Diese kann somit dünnwandig und elastisch ausgebildet werden.

Bei der Variante gemäss Fig. 5 ist die beim ersten Ausführungsbeispiel gemäss den Fig. 1 - 3 vorhandene Ringnut 28 samt Abflussleitung 30 zum Sammeln und Wegführen von Leckageflüssigkeit nicht gezeigt, kann aber bei Bedarf ebenfalls vorgesehen werden.

In einer nicht dargestellten weiteren Variante ist die Membran 41 an der dem Arbeitsraum 8 zugewandten Endfläche 6a des Kolbens 6 angebracht. Die Befestigung der Membran 41 könnte durch anschweissen derselben oder, analog wie in Fig. 5, mit einem geschraubten, gepressten oder geschrumpften Halteteil stattfinden. Der Durchlass 23 befindet sich dann unterhalb der Membran 41, er ist mit dem Schmiermittel gefüllt und kommuniziert direkt mit dem Entlastungsraum 22.

Die Wirkungsweise der in Fig. 5 dargestellten Ausführungsform entspricht der anhand der Fig. 1 - 4 beschriebenen Arbeitsweise.

Die im Zusammenhang mit der Fig. 1 - 5 beschriebenen Ausführungsbeispiele einer erfindungsgemässen Hochdruckpumpe 1, 1 ' haben den Vorteil, dass durch das Anordnen eines Druckübertragungselementes, d.h. eines Steuerkolbens 25 oder einer Membran 41, im den Arbeitsraum 8. und den Entlastungsraum 22 verbindenden Durchlass 23 die Medien im Arbeitsraum 8 und im Entlastungsraum 22 voneinander getrennt werden. Das erlaubt den Einsatz eines geeigneten Schmiermittels im Bereich des Hubringes 12 und des Kurbelantriebes 13, unabhängig vom zu fördernden Medium (Kraftstoff). Daneben wird ohne grossen konstruktiven Aufwand die gewünschte Druckentlastung des Gleitlagers, das durch die Gleitfläche 10 am Kolben 6 und die Gleitlagerfläche 11 am Hubring 12 gebildet ist, erzielt.

Es versteht sich, dass verschiedene Varianten zu den gezeigten Ausführungsbeispielen möglich sind. Auf einige dieser Varianten wird nachfolgend hingewiesen.

In einer weiteren Ausbildungsform weist der Kolben 6 keine Querbohrung 29 auf. Infolge der engen Gleitpassung und der erfindungsgemäss erzielten Druckverhältnisse beidseits des Steuerkolbens 25 kann die Leckage von der dem Arbeitsraum 8 zugewandten Seite in den Entlastungsraum 22 sehr gering gehalten werden.

Unter Umständen kann auch auf Massnahmen zum Sammeln und Abführen von Leckflüssigkeit entlang der Aussenseite des Kolbens 6, d.h. auf die Ringnut 28 und die Abflussleitung 30 im Gehäuseblock 3 verzichtet werden, falls infolge der herrschenden Druckverhältnisse keine nennenswerte Leckage auftritt.

In einer weiteren nicht dargestellten Variante hat der Steuerkolben 25 einen grösseren Durchmesser als in den Fig. 1-3 dargestellt. Die Längsbohrung 24 zur Führung des Steuerkolbens 25 in enger Gleitpassung kann nach oben in Richtung des Arbeitsraumes 8 hin offen sein. In diesem Fall befindet sich der im Querschnitt engere Teil des Durchlasses 23 wiederum unterhalb des Steuerkolbens 25 und kommuniziert direkt mit dem Entlastungsraum 22. Der Steuerkolben 25 wird von oben in den Kolben 6 eingebaut. Ein Federring, analog zum Federring 27 gemäss Fig. 2 verhindert dann, dass der Steuerkolben oberhalb der Endfläche 6a austritt. Die Längsbohrung 24 kann auch im Kolben 6 durchgängig sein. In diesem Fall hat der verbleibende Teil des Durchlasses 23 den gleichen Durchmesser wie die Längsbohrung 24. Es ist auch denkbar, den verbleibenden Abschnitt des Durchlasses 23 geringfügig grösser als den Durchmesser der Längsbohrung 24 auszubilden.

Des weiteren ist es auch ein Bedürfnis, die Schmierverluste vom Entlastungsraum 22 in den Gehäuseinnenraum 5 gering zu halten. Ein Mittel dazu ist bei der Ausführung von Fig. 3 und 4 dargestellt (Ringnut 36 und Längsnut 37). Liegen die ebene Gleitfläche 10 des Fussteils 9 und die Gleitfläche 11 des Hubringes 12 nicht genau aufeinander, z.B. durch eine erzwungene Schiefstellung der beiden Gleitflächen 10 und 11, sind die Schmierverluste negativ beeinträchtigt. Konstruktive Massnahmen zur Verhinderung eines solchen Zustandes können sein: Fussteil 9 mit einer gewissen Elastizität derart auszubilden, dass sich die Gleitfläche 10 durch eine geringe elastische Verformung des Fussteils 9 an die Gleitfläche 11 anpassen kann. Eine Trennung von Fussteil 9 und Kolben 6 in zwei Teile, analog wie in der DE-A-197 05 205 und der entsprechenden US-A-6,077,056 in Fig. 4 gezeigt wird, ist auch anwendbar. Auch könnte die Innenfläche 12a des Hubringes 12, zusammen mit der dazugehörigen Fläche des Exenterelementes 15, in Richtung der Drehachse 14a leicht ballig oder gar in Längs- und Querrichtung leicht kugelig sein. In diesem Fall empfiehlt es sich, den Hubring 12 aus Montagegründen zweigeteilt auszugestalten.

Statt wie in Fig. 1 gezeigt zwei Kolbenpumpeneinheiten 2, 2' kann auch nur eine Kolbenpumpeneinheit 2 vorgesehen werden. Umgekehrt können auch mehr als zwei Kolbenpumpeneinheiten mit entsprechenden Gleitflächen 11 des Hubringes 12 radial angebracht werden, z.B. 3 um 120°, oder 4 um 90°, oder auch 6 um 60° versetzte Kolbenpumpeneinheiten mit einem gemeinsamen Hubring 12.

Daneben ist es auch möglich, in Richtung der Drehachse 14a der Antriebswelle 14 zwei oder mehr einzelne Kolbenpumpeneinheiten bzw. zwei oder mehr Paare von sich gegenüberliegenden, im Gegentakt arbeitenden Kolbenpumpeneinheiten 2, 2' hintereinander anzuordnen.

Obwohl die beschriebenen Hochdruckpumpen 1, 1' für einen Einsatz in Kraftstoffeinspritzsystemen von Verbrennungsmotoren, insbesondere von Dieselmotoren, vorgesehen sind, können diese Pumpen auch auf anderen Gebieten Anwendung finden.

Es ist auch möglich, auf die Druckfeder 26 und den diese stützenden Federring 27 zu verzichten. In diesem Fall wird der Steuerkolben 25 alleine durch die auf die beiden Stirnseiten wirkenden Druckkräfte bewegt.

Schlussendlich ist es auch möglich, den Steuerkolben 25 mit zwei unterschiedlichen Durchmessern auszubilden. Ist dann die dem Arbeitsraum 8 zugewandte Stirnfläche grösser als die dem Entlastungsraum zugewandte, findet eine Druckübersetzung statt. Im gegenteiligen Fall eine Druckuntersetzung. Bei diesen Ausgestaltungen kann es von Vorteil sein, den Steuerkolben 25 aus zwei separaten Teilen mit je dem entsprechenden Durchmesser auszubilden. Wenn die Bohrung mit dem entsprechend grösseren Durchmesser und jene mit dem entsprechend kleineren Durchmesser nicht genau fluchten, können so Toleranz- und Reibungsprobleme verhindert werden.

## Patentansprüche

1. Hochdruckpumpe, insbesondere für ein Kraftstoffeinspritzsystem für Verbrennungsmotoren, mit wenigstens einer Kolbenpumpeneinheit (2, 2'), die einen in einer Zylinderbohrung (7) geführten, einen Arbeitsraum (8) begrenzenden Kolben (6) aufweist, mit einem Kurbelantrieb (13) zum Antreiben des Kolbens (6), mit einem zwischen dem Kurbelantrieb (13) und dem Kolben (6) angeordneten Hubring (12), der bezüglich des Kurbelantriebes (13) drehbar, jedoch nicht rotierend gelagert ist und der eine ebene Gleitlagerfläche (11) aufweist, auf der der Kolben (6) mit einer Gleitfläche (10) abgestützt ist, und mit einem im Bereich der Gleitfläche (10) angeordneten, zur Gleitlagerfläche (11) hin offenen Entlastungsraum (22), der über einen im Kolben (6) ausgebildeten Durchlass (23) mit dem Arbeitsraum (8) druckmässig in Verbindung steht, **dadurch gekennzeichnet, dass** im Durchlass (23) im Kolben (6) ein Druckübertragungselement (25, 41) angeordnet ist, das auf der einen Seite vom zu fördernden Medium und auf der gegenüberliegenden Seite von einem Druckmedium im Entlastungsraum (22) beaufschlagbar ist, unter Druckeinwirkung in Richtung der Druckbeaufschlagung verstellbar ist und den Entlastungsraum (22) vom Arbeitsraum (8) fluidmässig trennt.

2. Hochdruckpumpe nach Anspruch 1, **dadurch gekennzeichnet, dass** der Kurbelantrieb (13) ein auf einer rotierend antreibbaren Antriebswelle (14) mit einer Exzentrizität (e) angeordnetes Exzenterelement (15) aufweist, auf dem der Hubring (12) nicht mitrotierend gelagert ist.

3. Hochdruckpumpe nach Anspruch 1 oder 2, **dadurch gekennzeichnet, dass** das Druckübertragungselement ein Steuerkolben (25) ist, der in einer zum Durchlass (23) gehörenden Längsbohrung (24) verschiebbar und eng gleitend geführt ist.

4. Hochdruckpumpe nach Anspruch 3, **dadurch gekennzeichnet, dass** der Steuerkolben (6) an seiner dem Entlastungsraum (22) zugekehrten Stirnseite auf einer Druckfeder (26) abgestützt ist, die am anderen Ende auf einem Widerlager aufliegt.

5. Hochdruckpumpe nach Anspruch 4, **dadurch gekennzeichnet, dass** das Widerlager durch einen im Steuerkolben (25) gehaltenes Stützelement, insbesondere einen Federring (27), gebildet ist

6. Hochdruckpumpe nach Anspruch 1 oder 2, **dadurch gekennzeichnet, dass** das Druckübertragungselement eine elastisch auslenkbare Membran (41) ist, die den Durchlass (23) überspannt und in ihrem Randbereich dichtend befestigt ist.

7. Hochdruckpumpe nach Anspruch 6, **dadurch gekennzeichnet, dass** der Kolben (6) ein in der Längsbohrung (7) geführtes Kolbenelement (38) und einen Ring (39) aufweist, der am dem Arbeitsraum (8) abgekehrten Ende des Kolbenelementes (38) mit diesem verbunden ist.

8. Hochdruckpumpe nach Anspruch 7, **dadurch gekennzeichnet, dass** die Membran (41) in ihrem Randbereich zwischen dem Kolbenelement (38) und dem Ring (39) festgehalten ist.

9. Hochdruckpumpe nach einem der Ansprüche 3 bis 5, **dadurch gekennzeichnet, dass** im Kolben (6) eine den Entlastungsraum (22) umgebende, zu diesem koaxiale Ringnut (36) ausgebildet ist, die zur Gleitlagerfläche (11) hin offen ist und die mit einem Raum (5), in dem der Kurbelantrieb (13) und der Hubring (12) untergebracht sind, in Verbindung steht.

10. Hochdruckpumpe nach Anspruch 9, **dadurch gekennzeichnet, dass** im Hubring (12) im Bereich der Gleitlagerfläche (11) eine zur Gleitfläche (10) hin offene, in den Raum (5) mündende Längsnut (37) ausgebildet ist, die in Richtung der Drehachse (14a) der Antriebswelle (14) gegenüber dem Entlastungsraum (22) versetzt ist und mit der Ringnut (36) kommuniziert .

11. Hochdruckpumpe nach einem der Ansprüche 1 bis 10, **dadurch gekennzeichnet, dass** das Druckmedium im Entlastungsraum (22) ein Schmiermittel, vorzugsweise Schmieröl, ist.

12. Hochdruckpumpe nach Anspruch 11, **dadurch gekennzeichnet, dass** im Hubring (12) ein Verbindungskanal (34, 35) ausgebildet ist, der an einer solchen Stelle in die Gleitlagerfläche (11) mündet, dass er nur in bestimmten Stellungen des Hubringes (12) bezüglich des Kolbens (6) mit dem Entlastungsraum (22) verbunden ist und der periodisch an eine Schmiermittelzuleitung (31, 32, 33) anschliessbar ist.

13. Hochdruckpumpe nach Anspruch 12, **dadurch gekennzeichnet, dass** der Verbindungskanal (34, 35) am anderen Ende in die mit dem Exzenter (15) des Kurbelantriebes (13) in Berührung stehende Innenfläche (12a) des Hubringes (12) mündet, und dass am Umfang des Exzenters (15) eine sich über einen Teil dessen Umfanges erstreckende, gegen aussen hin offene Schmiernut (31) vorgesehen ist, die über eine im Exzenter (15) und in der Antriebswelle (14) verlaufende Verbindungsleitung (32, 33) mit einer Schmiermittelquelle verbunden ist, wobei die Schmiernut .(15) derart angeordnet ist, dass sie dann mit dem Verbindungskanal (34, 35) im Hubring (12) verbunden ist, wenn dieser Verbindungskanal (34, 35) mit dem Entlastungsraum (22) in Verbindung steht.

14. Hochdruckpumpe nach einem der Ansprüche 1 bis 13, **dadurch gekennzeichnet, dass** in der Wandung der Zylinderbohrung (7) eine zum Kolben (6) hin offene Sammel-Ringnut (28) ausgebildet ist, die zum Auffangen von Leckageflüssigkeit, die durch den Spalt zwischen der Wand der Zylinderbohrung (7) und dem Kolben (6) hindurchtritt, dient und an die eine Abflussleitung (30) angeschlossen ist.

15. Hochdruckpumpe nach Anspruch 14, **dadurch gekennzeichnet, dass** im Kolben (6) eine von der Längsbohrung (24) im Kolben (6) zu dessen Aussenwand führende Querbohrung (29) vorhanden ist, die in die Sammel-Ringnut (28) mündet und die zum Wegführen von Leckageflüssigkeit, die durch den Spalt zwischen der Wand der Längsbohrung (24) und dem Steuerkolben (25) hindurchtritt, dient.

16. Hochdruckpumpe nach einem der Ansprüche 1 bis 15, **dadurch gekennzeichnet, dass** die Hochdruckpumpe (1, 1') zum Fördern von Kraftstoff, insbesondere Dieselkraftstoff, ausgelegt ist.

17. Hochdruckpumpe nach einem der Ansprüche 1 bis 16, **dadurch gekennzeichnet, dass** der Kolben (6) an seinem dem Arbeitsraum (8) gegenüberliegenden Ende einen Fussteil (9) aufweist, in dem der Entlastungsraum (22) ausgebildet ist.

18. Hochdruckpumpe nach Anspruch 17, **dadurch gekennzeichnet, dass** der Durchmesser des Entlastungsraumes (22) grösser ist als der Durchmesser des Durchlasses (23).

19. Hochdruckpumpe nach Anspruch 18, **dadurch gekennzeichnet, dass** der Durchmesser des Entlastungsraumes (22) grösser ist als der Durchmesser einer zum Durchlass (23) gehörenden Längsbohrung (24).

20. Hochdruckpumpe nach einem der Ansprüche 1 bis 19, **dadurch gekennzeichnet, dass** der Durchlass (23) über seine ganze Länge denselben Durchmesser hat.

## Claims

1. High pressure pump, in particular for a fuel injection system for internal combustion engines, having at least one piston pump unit (2, 2') which has a piston (6) guided in a cylinder bore (7) and delimiting a working chamber (8), having a crank drive (13) for driving the piston (6), having a stroke ring (12) which is arranged between the crank drive (13) and the piston (6) and which is mounted such that it is driven rotatably with respect to the crank drive (13) but does not rotate and which has a flat sliding bearing surface (11), on which the piston (6) is supported with a sliding surface (10), and having a relief chamber (22) which is arranged in the region of the sliding surface (10), is open toward the sliding bearing surface (11) and which has a pressure connection to the working chamber (8) via a passage (23) formed in the piston (6), **characterised in that** in the passage (23) in the piston (6) there is arranged a pressure transmission element (25, 41), which can be pressurised on one side by the medium to be delivered and on the opposite side by a pressure medium in the relief chamber (22), can be displaced in the direction of the application of pressure under the action of pressure and separates the relief chamber (22) fluidically from the working chamber (8).

2. High pressure pump according to claim 1, **characterised in that** the crank drive (13) has an eccentric element (15) which is arranged on a rotatably drivable drive shaft (14) with an eccentricity (e) and on which the stroke ring (12) is mounted such that it does not co-rotate.

3. High pressure pump according to either claim 1 or claim 2, **characterised in that** the pressure transmission element is a control piston (25), which can be displaced in a longitudinal bore (24) belonging to the passage (23) and is guided closely in a sliding manner.

4. High pressure pump according to claim 3, **characterised in that**, on its end facing the relief chamber (22), the control piston (6) is supported on a compression spring (26) which rests on an abutment at the other end.

5. High pressure pump according to claim 4, **characterised in that** the abutment is formed by a supporting element retained in the control piston (25), in particular a spring ring (27).

6. High pressure pump according to either claim 1 or claim 2, **characterised in that** the pressure transmission element is a diaphragm (41) which can be deflected resiliently, which covers the passage (23) and is fixed in a sealing manner in its edge region.

7. High pressure pump according to claim 6, **characterised in that** the piston (6) has a piston element (38) guided in the longitudinal bore (7) and a ring (39) which is connected to the piston element (38) at the end thereof facing away from the working chamber (8).

8. High pressure pump according to claim 7, **characterised in that** the diaphragm (41) is secured in its edge region between the piston element (38) and the ring (39).

9. High pressure pump according to any one of claims 3 to 5, **characterised in that** in the piston (6) there is formed an annular groove (36) which surrounds the relief chamber (22) and is coaxial therewith, which is open toward the sliding bearing surface (11) and which is connected to a chamber (5) in which the crank drive (13) and the stroke ring (12) are accommodated.

10. High pressure pump according to claim 9, **characterised in that** in the stroke ring (12), in the region of the sliding bearing surface (11), there is formed a longitudinal groove (37) which is open toward the sliding surface (10) and opens into the chamber (5), is offset with respect to the relief chamber (22) in the direction of the axis of rotation (14a) of the drive shaft (14) and communicates with the annular groove (36).

11. High pressure pump according to any one of claims 1 to 10, **characterised in that** the pressure medium in the relief chamber (22) is a lubricant, preferably lubricating oil.

12. High pressure pump according to claim 11, **characterised in that** in the stroke ring (12) there is formed a connecting duct (34, 35), which opens into the sliding bearing surface (11) at a point such that it is connected to the relief chamber (22) only in specific positions of the stroke ring (12) with respect to the piston (6) and which can be connected periodically to a lubricant feed conduit (31, 32, 33).

13. High pressure pump according to claim 12, **characterised in that**, at the other end, the connecting duct (34, 35) opens into the inner surface (12a) of the stroke ring (12) which is in contact with the eccentric (15) of the crank drive (13), and **in that** on the circumference of the eccentric (15) there is provided a lubricating groove (31) which extends over part of its circumference and is open toward the outside and is connected to a lubricant source via a connecting line (32, 33) running in the eccentric (15) and in the drive shaft (14), the lubricating groove (15) *[sic]* being arranged such that it is connected to the connecting duct (34, 35) in the stroke ring (12) when this connecting duct (34, 35) is connected to the relief chamber (22).

14. High pressure pump according to any one of claims 1 to 13, **characterised in that** in the wall of the cylinder bore (7) there is formed an annular collecting groove (28) which is open toward the piston (6), is used to collect seepage which passes through the gap between the wall of the cylinder bore (7) and the piston (6) and to which a discharge conduit (30) is connected.

15. High pressure pump according to claim 14, **characterised in that** in the piston (6) there is a transverse bore (29) which leads from the longitudinal bore (24) in the piston (6) to the outer wall thereof, opens into the annular collecting groove (28) and is used to carry away seepage which passes through the gap between the wall of the longitudinal bore (24) and the control piston (25).

16. High pressure pump according to any one of claims 1 to 15, **characterised in that** the high pressure pump (1, 1') is designed to deliver fuel, in particular diesel fuel.

17. High pressure pump according to any one of claims 1 to 16, **characterised in that** the piston (6) is provided at its end opposite the working chamber (8) with a base part (9) in which the relief chamber (22) is formed.

18. High pressure pump according to claim 17, **characterised in that** the diameter of the relief chamber (22) is greater than the diameter of the passage (23).

19. High pressure pump according to claim 18, **characterised in that** the diameter of the relief chamber (22) is greater than the diameter of a longitudinal bore (24) which is part of the passage (23).

20. High pressure pump according to any one of claims 1 to 19, **characterised in that** the diameter of the passage (23) is the same throughout its entire length.

## Revendications

1. Pompe haute pression, notamment pour un système d'injection de carburant pour moteurs à combustion interne, comprenant au moins une unité de pompe à piston (2, 2') qui présente un piston (6) guidé dans un alésage de cylindre (7), délimitant une chambre de travail (8), avec un entraînement de vilebrequin (13) pour l'entraînement du piston (6), avec un anneau de levage (12) disposé entre l'entraînement de vilebrequin (13) et le piston (6) qui est monté de manière rotative par rapport à l'entraînement de vilebrequin (13) mais non entraîné en rotation, et qui présente une surface de palier lisse plane (11), sur laquelle le piston (6) est supporté avec une surface de glissement (10), et avec une chambre de décharge (22) ouverte vers la surface de palier lisse (11) et prévue dans la région de la surface de glissement (10), qui est en liaison de pression avec la chambre de travail (8) par le biais d'un passage (23) réalisé dans le piston (6), **caractérisée en ce qu'**un élément de transfert de pression (25, 41) est disposé dans le passage (23) dans le piston (6), lequel peut être sollicité d'un côté par le fluide à refouler et du côté opposé par un fluide sous pression dans la chambre de décharge (22), peut être déplacé sous l'effet de la pression dans la direction de la sollicitation par pression et sépare la communication fluidique entre la chambre de décharge (22) et la chambre de travail (8).

2. Pompe haute pression selon la revendication 1, **caractérisée en ce que** l'entraînement de vilebrequin (13) présente un élément d'excentrique (15) avec une certaine excentricité (e) disposé sur un arbre d'entraînement (14) pouvant être entraîné en rotation, sur lequel l'anneau de levage (12) est monté sans tourner en même temps.

3. Pompe haute pression selon la revendication 1 ou 2, **caractérisée en ce que** l'élément de transfert de pression est un piston de commande (25) qui est guidé de manière déplaçable et avec un glissement étroit dans un alésage longitudinal (24) appartenant au passage (23).

4. Pompe haute pression selon la revendication 3, **caractérisée en ce que** le piston de commande (6) est supporté au niveau de son côté frontal tourné vers la chambre de décharge (22) sur un ressort de pression (26) qui s'applique à l'autre extrémité sur une butée.

5. Pompe haute pression selon la revendication 4, **caractérisée en ce que** la butée est formée par un élément de support maintenu dans le piston de commande (25), notamment une rondelle-ressort (27).

6. Pompe haute pression selon la revendication 1 ou 2, **caractérisée en ce que** l'élément de transfert de pression est une membrane déformable élastiquement (41) qui est tendue en travers du passage (23) et qui est fixée dans sa région marginale de manière hermétique.

7. Pompe haute pression selon la revendication 6, **caractérisée en ce que** le piston (6) présente un élément de piston (38) guidé dans l'alésage longitudinal (7) et une bague (39) qui est connectée à l'élément de piston (38) au niveau de l'extrémité de l'élément de piston (38) opposée à la chambre de travail (8).

8. Pompe haute pression selon la revendication 7, **caractérisée en ce que** la membrane (41) est fixée dans sa région marginale entre l'élément de piston (38) et la bague (39).

9. Pompe haute pression selon l'une quelconque des revendications 3 à 5, **caractérisée en ce qu'**une rainure annulaire (36) entourant coaxialement la chambre de décharge (22) est réalisée dans le piston (6), est ouverte vers la surface de palier lisse (11) et est en liaison avec un espace (5) dans lequel sont montés l'entraînement de vilebrequin (13) et l'anneau de levage (12).

10. Pompe haute pression selon la revendication 9, **caractérisée en ce qu'**une rainure longitudinale (37) débouchant dans l'espace (5), ouverte vers la surface de glissement (10), est réalisée dans l'anneau de levage (12) dans la région de la surface de palier lisse (11), est décalée dans la direction de l'axe de rotation (14a) de l'arbre d'entraînement (14) par rapport à la chambre de décharge (22) et communique avec la rainure annulaire (36).

11. Pompe haute pression selon l'une quelconque des revendications 1 à 10, **caractérisée en ce que** le fluide sous pression dans la chambre de décharge (22) est un agent lubrifiant, de préférence de l'huile lubrifiante.

12. Pompe haute pression selon la revendication 11, **caractérisée en ce qu'**un canal de connexion (34, 35) est réalisé dans l'anneau de levage (12) et débouche dans la surface de palier lisse (11) en un endroit tel qu'il soit connecté à la chambre de décharge (22) uniquement dans des positions déterminées de l'anneau de levage (12) par rapport au piston (6) et qu'il puisse être raccordé périodiquement à une conduite d'amenée d'agent lubrifiant (31, 32, 33).

13. Pompe haute pression selon la revendication 12, **caractérisée en ce que** le canal de connexion (34, 35) débouche à l'autre extrémité dans la surface interne (12a) de l'anneau de levage (12) en contact avec l'excentrique (15) de l'entraînement de vilebrequin (13) et **en ce qu'**une rainure de lubrification (31) ouverte vers l'extérieur est prévue sur la périphérie de l'excentrique (15), s'étend sur une partie de sa périphérie et est connectée à une source d'agent lubrifiant par le biais d'une conduite de connexion (32, 33) s'étendant dans l'excentrique (15) et dans l'arbre d'entraînement (14), la rainure de lubrification (31) étant disposée de telle sorte qu'elle soit connectée au canal de connexion (34, 35) dans l'anneau de levage (12) lorsque ce canal de connexion (34, 35) est en liaison avec la chambre de décharge (22).

14. Pompe haute pression selon l'une quelconque des revendications 1 à 13, **caractérisée en ce qu'**une rainure annulaire de collecte (28) ouverte vers le piston (6) est réalisée dans la paroi de l'alésage du cylindre (7), sert à recueillir le liquide de fuite qui traverse la fente entre la paroi de l'alésage du cylindre (7) et le piston (6) et est raccordée à l'une des conduites d'évacuation (30).

15. Pompe haute pression selon la revendication 14, **caractérisée en ce qu'**un alésage transversal (29) conduisant de l'alésage longitudinal (24) dans le piston (6) à sa paroi extérieure est prévu dans le piston (6), débouche dans la rainure annulaire de collecte (28) et sert à évacuer le liquide de fuite qui traverse la fente entre la paroi de l'alésage longitudinal (24) et le piston de commande (25).

16. Pompe haute pression selon l'une quelconque des revendications 1 à 15, **caractérisée en ce que** la pompe haute pression (1, 1') est conçue pour refouler du carburant, notamment du carburant diesel.

17. Pompe haute pression selon l'une quelconque des revendications 1 à 16, **caractérisée en ce que** le piston (6) présente à son extrémité opposée à la chambre de travail (8) une partie de base (9) dans laquelle est réalisée la chambre de décharge (22).

18. Pompe haute pression selon la revendication 17, **caractérisée en ce que** le diamètre de la chambre de décharge (22) est supérieur au diamètre du passage (23).

19. Pompe haute pression selon la revendication 18, **caractérisée en ce que** le diamètre de la chambre de décharge (22) est supérieur au diamètre d'un alésage longitudinal (24) appartenant au passage (23).

20. Pompe haute pression selon l'une quelconque des revendications 1 à 19, **caractérisée en ce que** le passage (23) a le même diamètre sur toute sa longueur.
